# EUROPÄISCHE PATENTANMELDUNG

(11) **EP 1 243 354 A2**
(43) Veröffentlichungstag der Anmeldung: **25.09.2002**
(21) Anmeldenummer: 02006238.6
(22) Anmeldetag: 20.03.2002
(51) Int. Cl.: B21D 26/02

(54) **Vorrichtung zum hydromechanischen Tiefziehen eines Metallbleches**

(30) Priorität: 23.03.2001 DE 10114629
(71) Anmelder: Schuler SMG GmbH & Co. KG, 68753 Waghäusel (DE)
(72) Erfinder: Kolleck, Ralf, Dr.-Ing., 76709 Kronau (DE); Palm, Dietrich, Dipl.-Ing., 76669 Bad Schönborn (DE)
(74) Vertreter: Lasch, Hartmut Dipl.-Ing.

(57) **Zusammenfassung**

Eine Vorrichtung zum hydraulischen Tiefziehen eines Metallbleches (20) besitzt ein 1. Werkzeug (11), das eine Formkontur aufweist, und ein 2. Werkzeug (12) in Form eines einen inneren Fluidraum (21) bildenden Wasserkastens mit einer Bodenplatte (14) und einer umlaufenden, in lösbarer Weise dicht auf der Bodenplatte (14) angebrachten Seitenwand (13). Das umzuformende Blech (20) kann in einer den inneren Fluidraum (21) überspannenden Weise auf die Seitenwand (13) aufgelegt und mittels eines Blechhalters (16) fluiddicht gegen die Seitenwand (13) gespannt werden. Um in einfacher Weise eine Anpassung des 2. Werkzeug (12) an verschiedene Bauteilformen zu ermöglichen, umfaßt die Seitenwand (13) zumindest ein auf der Bodenplatte (14) aufgelagertes Stützteil (15) und einen Druckring (19), der auf der dem 1. Werkzeug (11) abgewandten Außenseite des Stützteils (15) in Abstand zu diesem angeordnet ist, wobei auf das Stützteil (15) und den Druckring (19) eine von einer Spannvorrichtung (18) beaufschlagte Konturplatte (17) dichtend aufgelagert ist, über die das Stützteil (15) und das Dichtungsteil (19) gegen die Bodenplatte (14) gespannt sind.

## Beschreibung

Die Erfindung betrifft eine Vorrichtung zum hydromechanischen Tiefziehen eines Metallbleches, mit einem 1. Werkzeug, das eine Formkontur aufweist, und einem 2. Werkzeug in Form eines einen inneren Fluidraum bildenden Wasserkastens mit einer Bodenplatte und einer umlaufenden, in lösbarer Weise dicht auf der Bodenplatte angebrachten Seitenwand, wobei das umzuformende Blech in einer den inneren Fluidraum überspannenden Weise auf die Seitenwand auflagerbar und mittels eines Blechhalters fluiddicht gegen die Seitenwand spannbar ist.

Um ein Metallblech umzuformen, ist es neben dem seit langer Zeit üblichen mechanischen Tiefziehen bekannt, ein Hydraulikmedium und insbesondere Wasser als Wirkmedium einzusetzen. Bei diesem hydromechanischen Tiefziehen, wie es in der EP 0 704 258 A1 beschrieben ist, ist ein wannenartiges 2. Werkzeug in Form eines Wasserkastens vorgesehen, der eine Bodenplatte und eine umlaufende, mit der Bodenplatte verbundene Seitenwand aufweist, so daß ein innerer Fluidraum gebildet ist, dem das Wirkmedium über entsprechende Anschlußleitungen zugeführt werden kann, wobei das Volumen und der Druck des Wirkmediums in dem inneren Fluidraum veränderbar bzw. regelbar ist. Auf die Oberseite der Seitenwand wird das umzuformende Metallblech so aufgelegt, daß es den Fluidraum überdeckt. Mittels eines oder mehrerer von oben auf das Metallblech absenkbarer Blechhalter kann das Metallblech dichtend gegen die Oberseite der Seitenwand gespannt und mit der daraus resultierenden Blechhalterkraft ein kontrollierter Blecheinzug realisiert werden. Mit einem die Formkontur aufweisenden 1. Werkzeug wird das Blech dann gegen das als Kissen wirkende Wirkmedium umgeformt und dieses dabei entsprechend dem Vorschub des formenden Oberwerkzeuges verdrängt, wobei der innere, dem Fluidraum zugewandte Randbereich der Oberseite der Seitenwand die Randkontur des aus dem Blech geformten Bauteils bestimmt.

Die Seitenwand des Wasserkastens bzw. des 2. Werkzeug wird bei der Durchführung des Verfahrens von oben durch die Kraft des Blechhalters und auf ihrer Innenseite durch den Druck des Wirkmediums belastet. Dies führt zu räumlichen Spannungszuständen, die eine hohe Stabilität des Wasserkastens notwendig machen. Aus diesem Grund wird zumindest die Seitenwand des Wasserkastens bei bekannten Vorrichtungen zum hydromechanischen Tiefziehen eines Metallblechs der genannten Art aus einem massiven Metallwerkstoff, beispielsweise einem geschmiedeten Werkzeugstahl gefertigt, der in aufwendiger Weise bearbeitet werden muß. Auf diese Weise ist die Herstellung des 2. Werkzeug bzw. des Wasserkastens zeit- und kostenintensiv. Desweiteren ist es insbesondere nachteilig, daß die Gestalt der Seitenwand des Wasserkastens auf das aus dem Metallblech zu formende Bauteil abgestimmt ist und somit für jede neue Bauteilabmessung auch ein neuer Wasserkasten hergestellt werden muß.

Der Erfindung liegt die Aufgabe zugrunde, eine Vorrichtung zum hydromechanischen Tiefziehen eines Metallbleches zu schaffen, bei der eine Anpassung des 2. Werkzeug an eine Bauteilform in einfacher Weise möglich ist.

Diese Aufgabe wird erfindungsgemäß bei einer Vorrichtung der genannten Art dadurch gelöst, daß die Seitenwand zumindest ein auf der Bodenplatte aufgelagertes Stützteil und einen Druckring umfaßt, der auf der dem 1. Werkzeug abgewandten Außenseite des Stützteils in Abstand zu diesem angeordnet ist, wobei auf das Stützteil und den Druckring eine von einer Spannvorrichtung beaufschlagte Konturplatte dichtend aufgelagert ist, über die das Stützteil und das Dichtungsteil gegen die Bodenplatte gespannt sind und die in ihrem inneren, dem inneren Fluidraum zugewandten Randbereich die Randkontur des aus dem Blech geformten Bauteils bestimmt.

Erfindungsgemäß wird von einem modulartig zusammensetzbaren Wasserkasten ausgegangen, dessen einzelne Bauteile jeweils auf eine spezielle Funktion ausgerichtet sind. Die Bodenplatte des Wasserkastens wird dabei vorzugsweise von einer massiven Werkzeug-Grundplatte gebildet, die für alle Ausgestaltungen des Wasserkastens verwendet und somit nicht ausgewechselt wird. Individuell anpaßbar ist die Form und Anordnung der Seitenwand des Wasserkastens, die aus zumindest einem Stützteil, einem Druckring und einer Konturplatte besteht, wobei bei einem Wechsel der Bauteilform lediglich die Konturplatte ausgetauscht zu werden braucht. Somit ist ein Wechsel der Bauteilform sowohl in schneller als auch in kostengünstiger Weise zu erzielen. Dabei umfaßt die Seitenwand das zumindest eine auf die Bodenplatte aufgelagerte Stützteil, das mittels einer lösbaren Spannvorrichtung vorzugsweise fluiddicht gegen die Bodenplatte gespannt ist, und den außenliegenden Druckring, der den Wirkmediumdruck aufnimmt und die Dichtung sicherstellt. Der Druckring kann einen gewickelten Mantel mit Kohlefasern bzw. Draht aufweisen oder aus einem massiven Metallkörper bestehen. Auch der Druckring ist mittels der Spannvorrichtung fluiddicht gegen die Bodenplatte gespannt, wobei es sich bei der Spannvorrichtung beispielsweise um übliche Spannschrauben oder ähnliches handeln kann.

Wie bereits erwähnt wurde, muß die Seitenwand sowohl die von oben aufgebrachte Kraft des Blechhalters als auch die auf der Innenseite des Wasserkastens wirksame Kraft infolge des Wirkmediumdrucks aufnehmen und ableiten. In Ausgestaltung der Erfindung ist vorgesehen, diese Funktionen zu trennen. Dies wird dadurch erreicht, daß auf der dem 1. Werkzeug abgewandten Außenseite des Stützteils in Abstand zu diesem der umlaufende Druckring angeordnet und dichtend gegen die Bodenplatte gespannt ist. Der Druckring übernimmt die Abdichtung der Seitenwand gegenüber der Bodenplatte und nimmt somit den Druck des im Wasserkasten befindlichen Wirkmediums auf. Das Stützteil braucht nicht dichtend auf den Boden gespannt zu sein, so daß es von beiden Seiten mit dem Druck des Wirkmediums beaufschlagt ist und sich gegenüber dem Wirkmediumdruck im Kräftegleichgewicht befindet. Das Stützteil dient in diesem Fall im wesentlichen zur Aufnahme und Ableitung der Kräfte des Blechhalters, weshalb vorgesehen sein sollte, daß das Stützteil im wesentlichen unterhalb des Blechhalter angeordnet ist, um übermäßige Versatzmomente zu vermeiden.

Damit sich auf beiden Seiten des Stützteils der Wirkmediumdruck aufbauen kann, muß zwischen dem Stützteil und dem Druckring ein äußerer, gegenüber der Umgebung abgedichteter Fluidraum ausgebildet sein. Dieser äußere Fluidraum zwischen dem Stützteil und dem Druckring ist unterseitig von der Bodenplatte und oberseitig von der Konturplatte begrenzt, die auf das Stützteil und den Druckring aufgelagert und von der Spannvorrichtung beaufschlagt ist. Mittels der Konturplatte sind das Stützteil und der Druckring gegen die Bodenplatte gespannt. Um einen zuverlässigen Druckausgleich zwischen dem inneren Fluidraum unterhalb des umzuformenden Metallbleches und dem äußeren Fluidraum zu schaffen, sollte der innere Fluidraum mit dem äußeren Fluidraum in Verbindung stehen. Dies läßt sich beispielsweise dadurch erreichen, daß in dem Stützteil zumindest ein den inneren Fluidraum mit dem äußeren Fluidraum verbindender Durchlaß ausgebildet ist.

Wenn die Seitenwand des Wasserkastens aus dem Stützteil, dem umlaufenden Druckring und der oberen Konturplatte einschließlich der Spannvorrichtungen besteht, ergibt sich der wesentliche Vorteil, daß bei einer Änderung der Bauteilform nur die Konturplatte ausgetauscht zu werden braucht, während die anderen Komponenten weiterverwendet werden können.

Bei dem Stützteil kann es sich um einen den inneren Fluidraum umgebenden Stützring handeln, bevorzugterweise ist das Stützteil jedoch von mehreren in Umfangsrichtung des inneren Fluidraums diskontinuierlich angeordneten, insbesondere stützen- oder zylinderförmigen Stützelementen gebildet.

Der Druckring, der den Druck des Wirkmediums aufnehmen und die Dichtung sicherstellen muß, kann beispielsweise eine radial nach innen gerichtete Vorspannung aufweisen.

Weitere Einzelheiten und Merkmale der Erfindung sind aus der folgende Beschreibung eines Ausführungsbeispiels unter Bezugnahme auf die Zeichnung ersichtlich, wobei die einzige Figur einen ausschnittsweisen Vertikalschnitt durch eine Vorrichtung im Bereich der Seitenwand zeigt.

Eine Vorrichtung 10 zum hydromechanischen Tiefziehen umfaßt ein 1. Werkzeug in Form eines verfahrbaren Oberwerkzeugs 11, dessen Unterseite die gewünschte Formkontur trägt, sowie ein als Wasserkasten ausgebildetes 2. Werkzeug bzw. Unterwerkzeug 12. Das Unterwerkzeug 12 besteht aus einer Bodenplatte 14 in Form einer horizontalen Werkzeug-Grundplatte, auf die eine mehrteilige Seitenwand 13 aufgelagert ist, die umlaufend ausgebildet ist und einen inneren Fluidraum 21 außenseitig begrenzt.

Die Seitenwand 13 umfaßt zumindest ein inneres Stützteil 15, das mit einem Durchlaß 15a versehen ist. Das Stützteil 15 kann beispielsweise in Ringform kontinuierlich umlaufen oder auch von mehreren in Umfangsrichtung des inneren Fluidraums 21 diskontinuierlich auf Abstand angeordneten Stützelementen gebildet sein.

Auf der äußeren, dem Oberwerkzeug 11 abgewandten Seite des Stützteils 15 ist in Abstand zu diesem ein kontinuierlich umlaufender Druckring 19 angeordnet. Auf die Oberseite des Stützteils 15 und des Druckring 19 ist eine gemeinsame Konturplatte 17 aufgelagert, die als umlaufende Ringscheibe ausgebildet ist. Im Bereich zwischen dem Stützteil 15 und dem äußeren Druckring 19 verlaufen zwischen der Konturplatte 17 und der Bodenplatte 14 mehrere vertikale Spannschrauben 18, über die die Konturplatte 17 von oben auf das Stützteil 15 und den Druckring 19 spannbar ist, wodurch zumindest eine Abdichtung sowohl zwischen der Bodenplatte 14 und der Unterseite des Druckrings 19 als auch zwischen der Konturplatte 17 und der Oberseite des Druckrings 19 erreicht ist.

Oberhalb des Stützteils 15 ist ein an sich bekannter Blechhalter 16 angeordnet, der einerseits die Dichtkraft zwischen dem umzuformenden Metallbleches 20 und der Konturplatte 17 aufbringt und andererseits den Blecheinzug während des Umformvorgangs beeinflußt. Das umzuformende Metallblech 20 wird mit seinen Randbereichen so auf die Oberseite der Konturplatte 17 der Seitenwand 13 aufgelegt, daß es den inneren Fluidraum 21 überdeckt. Mittels der Blechhalter 16, die von oben auf die Randbereiche des Metallbleches 20 abgesenkt werden und dieses gegen die Oberseite der Konturplatte 17 spannen, ist das Metallblech in abgedichteter Weise fixiert.

Zwischen dem Stützteil 15 und dem Druckring 19 ist ein unterseitig durch die Bodenplatte 14 und oberseitig durch die Konturplatte 17 begrenzter, abgedichteter äußerer Fluidraum 22 gebildet, der über den Durchlaß 15a des Stützteils 15 mit dem inneren Fluidraum 21 in Verbindung steht. Wenn der innere Fluidraum 21 mit dem Wirkmedium, beispielsweise Wasser, gefüllt wird, füllt sich auch der äußere Fluidraum 22. Bei Aufbringung eines Drucks in dem inneren Fluidraum 21 baut sich dieser über den Durchlaß 15a auch in dem äußeren Fluidraum 22 auf. Der Fluiddruck kommt somit auf beiden Seiten des Stützteils 15 zur Wirkung, so daß dieses hinsichtlich des Fluiddrucks im Kräftegleichgewicht ist. Da der Blechhalter 16 oberhalb des Stützteils 15 angeordnet ist, werden die vom Blechhalter 16 auf die Konturplatte 17 ausgeübten Kräfte über das Stützteil 15 direkt in die Bodenplatte 14 abgeleitet.

Die Dichtung des Unterwerkzeugs 12 bzw. des Wasserkastens gegenüber der Umgebung wird durch den Druckring 19 im Zusammenwirken mit der Konturplatte 17 erreicht. Zum Umformen des Metallblechs 20 wird das Oberwerkzeug 11 in bekannter Weise nach unten verfahren, wodurch das Blech mit der Formkontur des Oberwerkzeuges gegen das als Kissen wirkende, im inneren Fluidraum befindliche Wirkmedium umgeformt und das Wirkmedium entsprechend dem Vorschub des Oberwerkzeuges aus dem inneren Fluidraum 21 verdrängt wird.

Zum Auswechseln der Konturplatte 17 werden die Spannschrauben 18 gelöst und die Konturplatte 17 abgenommen, woraufhin eine neue Konturplatte eingebracht werden kann, wobei das Stützteil 15 und/oder der Druckring 19 zur Anpassung an eine neue Bauteilabmessung gegebenenfalls auf der Bodenplatte 12 verschoben werden können. Durch Festziehen der Spannschrauben 18 wird dann die neue Konturplatte zusammen mit dem Stützteil 15 und dem Druckring 19 in ihrer Lage fixiert.

## Patentansprüche

1. Vorrichtung zum hydromechanischen Tiefziehen eines Metallblechs (20), mit einem 1. Werkzeug (11), das eine Formkontur aufweist, und einem 2. Werkzeug (12) in Form eines einen inneren Fluidraum (21) bildenden Wasserkastens mit einer Bodenplatte (14) und einer umlaufenden, in lösbarer Weise dicht auf der Bodenplatte (14) angebrachten Seitenwand (13), wobei das umzuformende Blech (20) in einer den inneren Fluidraum (21) überspannenden Weise auf die Seitenwand (13) auflegbar und mittels eines Blechhalters (16) fluiddicht gegen die Seitenwand (13) spannbar ist, **dadurch gekennzeichnet, daß** die Seitenwand (13) zumindest ein auf der Bodenplatte (14) aufgelagertes Stützteil (15) und einen Druckring (19) umfaßt, der auf der dem 1. Werkzeug (11) abgewandten Außenseite des Stützteils (15) in Abstand zu diesem angeordnet ist, wobei auf das Stützteil (15) und den Druckring (19) eine von einer Spannvorrichtung (18) beaufschlagte Konturplatte (17) dichtend aufgelagert ist, über die das Stützteil (15) und das Dichtungsteil (19) gegen die Bodenplatte(14) gespannt sind.

2. Vorrichtung nach Anspruch 1, **dadurch gekennzeichnet, daß** zwischen dem Stützteil (15) und dem Druckring (19) ein von der Bodenplatte (14) und der Konturplatte (17) begrenzter äußerer Fluidraum (22) gebildet ist, der mit dem inneren Fluidraum (21) in Verbindung steht.

3. Vorrichtung nach Anspruch 2, **dadurch gekennzeichnet, daß** in dem Stützteil (15) zumindest ein den inneren Fluidraum (21) mit dem äußeren Fluidraum (22) verbindender Durchlaß (15a) ausgebildet ist.

4. Vorrichtung nach einem der Ansprüche 1 bis 3, **dadurch gekennzeichnet, daß** das Stützteil von mehreren in Umfangsrichtung des inneren Fluidraums (21) diskontinuierlich angeordneten Stützelementen gebildet ist.

5. Vorrichtung nach einem der Ansprüche 1 bis 3, **dadurch gekennzeichnet, daß** das Stützteil ein den inneren Fluidraum (21) umgebender Stützring ist.

6. Vorrichtung nach einem der Ansprüche 1 bis 5, **dadurch gekennzeichnet, daß** das Stützteil (15) im wesentlichen unterhalb des Blechhalters (16) angeordnet ist.

7. Vorrichtung nach einem der Ansprüche 1 bis 6, **dadurch gekennzeichnet, daß** der Druckring (19) radial nach innen vorgespannt ist.
